# EUROPÄISCHE PATENTSCHRIFT

(11) **EP 1 933 601 B1**
(45) Veröffentlichungstag und Bekanntmachung des Hinweises auf die Patenterteilung: **10.06.2009**
(21) Anmeldenummer: 06291954.3
(22) Anmeldetag: 15.12.2006
(51) Int. Cl.: H05B 6/80

(54) **Mikrowellen-Druckgargerät**
Microwave pressure cooker
Appareil de cuisson par compression à micro-ondes

(43) Veröffentlichungstag der Anmeldung: 18.06.2008
(73) Patentinhaber: Topinox Sarl, 68270 Wittenheim (FR)
(72) Erfinder:
(74) Vertreter: Weber-Bruls, Dorothée

(56) Entgegenhaltungen:
- DE-A1- 4 411 422
- US-A- 5 048 400
- US-A- 5 334 402
- US-A- 5 725 835
- US-B1- 6 579 501

## Beschreibung

Die vorliegende Erfindung betrifft ein Gargerät mit einem Druckgarraum und einer Heizeinrichtung nach dem Oberbegriff von Anspruch 1 sowie ein Verfahren zum Garen in solch einem Gargerät.

Ein Gargerät in Form eines sogenannten Kombidämpfers, bei dem Gargut mit Heißluft und/oder Dampf beaufschlagbar ist, ist beispielsweise aus der DE 199 55 820 A1 bekannt. Ein weiteres Gargerät, nämlich in Form eines Tiegels, ist aus der EP 1 493 365 A1 bekannt. Diese bekannten Gargeräte haben sich zwar grundsätzlich bewährt, sind jedoch in ihrem Einsatzbereich beschränkt. Zudem besteht ein Bedürfnis zur Beschleunigung der Garverfahren in solchen Gargeräten.

Insbesondere aus der EP 1 670 290 A1 ist ein Gargerät mit einer Mikrowellenerzeugereinrichtung bekannt, das zwar bereits eine große Funktionalität aufweist, jedoch noch stets das Bedürfnis der Beschleunigung von Garverfahren nicht deckt.

Sowohl die US 5,334,402, DE 44 114 22 A2 als auch die US 5,048,400 betreffen ein gattungsgemäßes Gargerät.

Aufgabe der vorliegenden Erfindung ist es daher, daß gattungsgemäße Gargerät derart weiterzuentwickeln, daß die Nachteile des Stands der Technik überwunden werden.

Diese Aufgabe wird erfindungsgemäß durch die Kennzeichen von Anspruch 1 gelöst. Bevorzugte erfindungsgemäße Gargeräte sind in den Ansprüchen 2 bis 12 beschrieben.

Anspruch 13 betrifft ein erfindungsgemäßes Verfahren zur Beaufschlagung von Gargut in einem erfindungsgemäßen Gargerät.

Der Erfindung liegt die überraschende Erkenntnis zugrunde, daß Garvorgänge dadurch dramatisch beschleunigt werden können, ohne Qualitätseinbußen und ohne Verkomplizietung für eine Bedienperson, indem in einem Gargerät eine Druckgarfunktion und eine Zufuhr von Mikrowellenenergie miteinander kombiniert werden. Somit kann über das Druckgaren von außen zugeführte Energie optimiert übertragen werden, während zusätzlich Mikrowellenenergie absorbiert wird. Dies ist besonders vorteilhaft beim Garen von Gargut mit einem hohen Wassergehalt und/oder in einer Flüssigkeit mit einem hohen Wassergehalt, da einerseits Wasser beim Erhitzen zum Aufbau eines Dampfdruckes führt und andererseits Mikrowellen gut absorbiert. Die Mikrowellenbeaufschlagung führt dabei zu einer Beschleunigung der Aufwärmung des Wassers bzw. der Flüssigkeit auf eine Siedetemperatur, wodurch sich auch schneller ein bestimmter Dampfdruck aufbaut. Die dem Gargut zugeführte Mikrowellenleistung kann zudem in Abhängigkeit von der Menge an Flüssigkeit und/oder der Gargutmenge, die die Absorption an Mikrowellenleistung bestimmen, geregelt werden.

Weitere Merkmale und Vorteile der Erfindung ergeben sich aus der nachfolgenden Beschreibung, in der anhand einer aus einer einzigen Figur bestehenden schematischen Zeichnung ein Ausführungsbeispiel der Erfindung beschrieben wird.

Wie der Figur zu entnehmen ist, umfaßt ein erfindungsgemäßes Gargerät beispielsweise einen Tiegel 2 mit einem Deckel 3 zum Begrenzen eines Druckgarraums 4. Dabei ist der Tiegel 2 über den Deckel 3 druckdicht verschließbar, so daß ein Druckgaren in dem Druckgarraum 4 möglich ist.

Aus dem Tiegel 2 kann ein Fluid über einen Geräteablauf 5 unter Zwischenschaltung einer Absperreinrichtung in Form eines Ventils 6 austreten. Dem Tiegel 2 kann jedoch auch über den Deckel 3 Wasser aus einer Wasserzufuhrleitung 7 unter Zwischenschaltung einer weiteren Absperreinrichtung in Form eines Ventils 8 über eine Düse 9 zugeführt werden, was ein Garen in feuchter Garatmosphäre ermöglicht.

Mikrowellen der Wellenlänge λ können über ein im Deckel 3 angeordnetes Magnetron 10 und einen Hohlleiter 11 in den Druckgarraum 4 gelangen, um nicht gezeigtes Gargut mit Mikrowellen zu beaufschlagen, ohne den Druckgarraum 4 zu verlassen. Dabei ist es von Nutzen, den Tiegel 2 komplett aus Edelstahl auszuformen.

Zudem ist der Tiegel 2 und somit der Druckgarraum 4 über eine Heizplatte 12 aufheizbar, was schließlich insbesondere ein Garen durch Übertragung von Kontakthitze, Beaufschlagung von Heißluft und/oder in einem nicht gezeigten, erhitzbaren Wasserbad ermöglicht.

Sowohl die Ventile 6, 8, das Magnetron 11 als auch die Heizplatte 12 werden dabei über eine Regeleinrichtung 13 angesteuert, die ihrerseits mit einem Sensor 14 im Druckgarraum 4 in Verbindung steht, um so ein gezieltes Garen unter Ausnutzung sämtlicher der zuvor beschriebenen Garvarianten durchführen zu können, was zu einer optimalen Flexibilität und erheblichem Zeitvorteil beim Zubereiten von Speisen führt.

Bei dem Gargerät 1 müssen keine zusätzlichen Sicherheitseinrichtungen zur Abschirmung von Mikrowellen eingebaut werden, da aufgrund der Druckgarfunktionalität des Druckgarraums 4 bereits ein druckdicht geschlossener Raum vorliegt, der zudem aufgrund seiner Edelstahlbegrenzungsflächen für eine Abschirmung sorgt. Um im Druckgarraum 4 angeordnetes, nicht gezeigtes Gargut optimal mit Mikrowellen beaufschlagen zu können, sind die Abmessungen des Tiegels 2 des weiteren derart gewählt, daß sie nicht mit einem Vielfachen von λ/2 in einer der drei Raumrichtungen zusammenfallen, so daß sich keine stehende Welle im Druckgarraum 4 und somit auch keine Hot Spots in demselben aufbauen können.

Die in der vorangehenden Beschreibung, in den Ansprüchen sowie der Zeichnung offenbarten Merkmale können sowohl einzeln als auch in jeder beliebigen Kombination für die Verwirklichung der Erfindung in ihren verschiedenen Ausführungsformen wesentlich sein.

### Bezugszeichenliste

- 1: Gargerät
- 2: Tiegel
- 3: Deckel
- 4: Druckgarraum
- 5: Geräteablauf
- 6: Ventil
- 7: Wasserzufuhrleitung
- 8: Ventil
- 9: Düse
- 10: Magnetron
- 11: Hohlleiter
- 12: Heizplatte
- 13: Regeleinrichtung
- 14: Sensor

## Patentansprüche

1. Gargerät (1) mit einem Druckgarraum (4), der über zumindest eine Tür oder zumindest einen Deckel (3) druckdicht verschließbar ist, und mit einer Heizeinrichtung (10, 12), die zumindest eine Mikrowellenquelle (10) zum Abstrahlen von Mikrowellen der Wellenlänge λ in den Druckgarraum (4) umfaßt, **dadurch gekennzeichnet, daß** eine erste Mikrowellenquelle (10) zumindest teilweise in dem Deckel (3) oder der Tür angeordnet ist.

2. Gargerät nach Anspruch 1, **gekennzeichnet durch**
eine Steuer- oder Regeleinrichtung (13) in Wirkverbindung mit der Mikrowellenquelle (10).

3. Gargerät nach Anspruch 2, **dadurch gekennzeichnet, daß**
die Steuer- oder Regeleinrichtung (13) mit einer Drucklufterzeugereinrichtung und/oder zumindest einem Sensor (14), insbesondere zum Erfassen eines Drucks in dem Druckgarraum und/oder im Druckgarraum (4) absorbierter Mikrowellenenergie, in Wirkverbindung steht.

4. Gargerät nach einem der vorangegangenen Ansprüche, **dadurch gekennzeichnet, daß** die Wände des Druckgarraums aus Edelstahl ausgebildet sind.

5. Gargerät nach einem der vorangegangenen Ansprüche, **dadurch gekennzeichnet, daß** die Abmessungen des Druckgarraums (4) in allen drei Raumrichtungen kein Vielfaches von λ/2 ist.

6. Gargerät nach einem der vorangegangenen Ansprüche, **dadurch gekennzeichnet, daß** zumindest ein erster Mikrowellenleiter, insbesondere in Form eines Koaxialleiters oder Hohlleiters (11), zumindest teilweise durch den Deckel (3) oder die Tür verläuft.

7. Gargerät nach einem der vorangehenden Ansprüche, **dadurch gekennzeichnet, daß** eine zweite Mikrowellenquelle in einem vom Druckgarraum getrennten Installationsraum, insbesondere Elektroinstallationsraum, angeordnet ist.

8. Gargerät nach einem der vorangehenden Ansprüche, **dadurch gekennzeichnet, daß** eine dritte Mikrowellenquelle zumindest teilweise in einer Seitenwand des Druckgarraums angeordnet ist, und/oder zumindest ein dritter Mikrowellenleiter, insbesondere in Form eines Koaxialleiters oder Hohlleiters, zumindest teilweise durch die Seitenwand verläuft.

9. Gargerät nach einem der vorangehenden Ansprüche, **dadurch gekennzeichnet, daß** eine vierte Mikrowellenquelle zumindest teilweise in einem Boden des Druckgarraums angeordnet ist, und/oder zumindest ein vierter Mikrowellenleiter, insbesondere in Form eines Koaxialleiters oder Hohlleiters, zumindest teilweise durch den Boden verläuft.

10. Gargerät nach einem der vorangegangenen Ansprüche, **dadurch gekennzeichnet, daß** die Heizeinrichtung (10, 12) zumindest eine elektrische Heizung (12), einen Wärmeleiter und/oder einen Wärmespeicher umfaßt, vorzugsweise jeweils in Wirkverbindung mit der Steuer- oder Regeleinrichtung.

11. Gargerät nach einem der vorangegangenen Ansprüche, **gekennzeichnet durch** eine Dampferzeugereinrichtung, eine Wasserzerstäubungseinrichtung (7, 8, 9), eine Feuchtezufuhreinrichtung und/oder eine Feuchteabfuhreinrichtung, vorzugsweise jeweils in Wirkverbindung mit der Steuer- oder Regeleinrichtung (13).

12. Gargerät nach einem der vorangegangenen Ansprüche, **gekennzeichnet durch** eine Anzeigeeinrichtung und/oder eine Bedieneinrichtung, jeweils in Wirkverbindung mit der Steuer- oder Regeleinrichtung.

13. Verfahren zur Beaufschlagung von Gargut in einem Gargerät nach einem der vorangegangenen Ansprüche mit Druck und Mikrowellen, vorzugsweise mit Druck und Mikrowellen und Kontakthitze und/oder Heißluft und/oder Dampf, während eines Garvorgangs, insbesondere Kochvorgangs.

## Claims

1. Cooking device (1) having a pressure-cooking chamber (4) which can be closed in a pressure-tight manner by means of at least one door or at least one lid (3), and having a heating device (10, 12) which comprises at least one microwave source (10) for emitting microwaves of wavelength λ into the pressure-cooking chamber (4), **characterized in that** a first microwave source (10) is arranged at least partly in the lid (3) or the door.

2. Cooking device according to Claim 1, **characterized by** an open- or closed-loop control device (13) in operative connection with the microwave source (10).

3. Cooking device according to Claim 2, **characterized in that** the open- or closed-loop control device (13) is operatively connected to a compressed-air generator device and/or at least one sensor (14), in particular for detecting a pressure in the pressure-cooking chamber and/or microwave energy absorbed in the pressure-cooking chamber (4).

4. Cooking device according to one of the preceding claims, **characterized in that** the walls of the pressure-cooking chamber are formed from stainless steel.

5. Cooking device according to one of the preceding claims, **characterized in that** the dimensions of the pressure-cooking space (4) in all three spatial directions are not a multiple of λ/2.

6. Cooking device according to one of the preceding claims, **characterized in that** at least a first microwave conductor, in particular in the form of a coaxial conductor or hollow conductor (11), runs at least partly through the lid (3) or the door.

7. Cooking device according to one of the preceding claims, **characterized in that** a second microwave source is arranged in an installation chamber, in particular an electrical installation chamber, which is separate from the pressure-cooking chamber.

8. Cooking device according to one of the preceding claims, **characterized in that** a third microwave source is arranged at least partly in a side wall of the pressure-cooking chamber, and/or at least a third microwave conductor, in particular in the form of a coaxial conductor or hollow conductor, runs at least partly through the side wall.

9. Cooking device according to one of the preceding claims, **characterized in that** a fourth microwave source is arranged at least partly in a base of the pressure-cooking chamber, and/or at least a fourth microwave conductor, in particular in the form of a coaxial conductor or hollow conductor, runs at least partly through the base.

10. Cooking device according to one of the preceding claims, **characterized in that** the heating device (10, 12) comprises at least one electrical heater (12), a heat conductor and/or a heat storage means, preferably in each case operatively connected to the open- or closed-loop control device.

11. Cooking device according to one of the preceding claims, **characterized by** a steam generator device, a water-atomizing device (7, 8, 9), a moisture-supply device and/or a moisture-discharge device, preferably in each case operatively connected to the open- or closed-loop control device (13).

12. Cooking device according to one of the preceding claims, **characterized by** a display device and/or an operator control device, in each case operatively connected to the open- or closed-loop control device.

13. Method for treating a product, which is to be cooked, in a cooking device according to one of the preceding claims with pressure and microwaves, preferably with pressure and microwaves and contact heat and/or hot air and/or steam, during a cooking process, in particular a boiling process.

## Revendications

1. Appareil de cuisson (1), avec un compartiment de cuisson à pression (4) pouvant être fermé de manière étanche sous pression par l'intermédiaire d'au moins une porte ou d'au moins un couvercle (3), et avec un dispositif chauffant (10, 12) qui comporte au moins une source de micro-ondes (10) pour une émission de micro-ondes de longueur d'onde λ dans le compartiment de cuisson à pression (4), **caractérisé en ce que**
une première source de micro-ondes (10) est agencée au moins partiellement dans le couvercle (3) ou la porte.

2. Appareil de cuisson selon la revendication 1, **caractérisé par**
un dispositif de contrôle ou de régulation (13) en liaison active avec la source de micro-ondes (10).

3. Appareil de cuisson selon la revendication 2, **caractérisé en ce que**
le dispositif de contrôle et/ou de régulation (13) est en liaison active avec un dispositif de production d'air comprimé et/ou au moins un capteur (14), en particulier pour capter une pression dans le compartiment de cuisson à pression et/ou une énergie de micro-ondes absorbée dans le compartiment de cuisson à pression (4).

4. Appareil de cuisson selon l'une quelconque des revendications précédentes, **caractérisé en ce que**
les parois du compartiment de cuisson à pression sont constituées d'acier inoxydable.

5. Appareil de cuisson selon l'une quelconque des revendications précédentes, **caractérisé en ce que**
les cotes du compartiment de cuisson à pression (4) ne sont, dans les trois dimensions de l'espace, par des multiples de λ/2.

6. Appareil de cuisson selon l'une quelconque des revendications précédentes, **caractérisé en ce que**
au moins un premier guide de micro-ondes, en particulier sous la forme d'un guide d'ondes coaxial ou d'un guide d'ondes creux (11), s'étend au moins partiellement à travers le couvercle (3) ou la porte.

7. Appareil de cuisson selon l'une quelconque des revendications précédentes, **caractérisé en ce que**
une deuxième source de micro-ondes est agencée dans un compartiment d'installation, en particulier un compartiment d'installation électrique, séparé du compartiment de cuisson à pression.

8. Appareil de cuisson selon l'une quelconque des revendications précédentes, **caractérisé en ce que**
une troisième source de micro-ondes est agencée au moins partiellement dans une paroi latérale du compartiment de cuisson à pression, et/ou au moins un troisième guide de micro-ondes, en particulier sous la forme d'un guide d'ondes coaxial ou d'un guide d'ondes creux, s'étend au moins partiellement à travers la paroi latérale.

9. Appareil de cuisson selon l'une quelconque des revendications précédentes, **caractérisé en ce que**
une quatrième source de micro-ondes est agencée au moins partiellement dans un fond du compartiment de cuisson à pression, et/ou au moins un quatrième guide de micro-ondes, en particulier sous la forme d'un guide d'ondes coaxial ou d'un guide d'ondes creux, s'étend au moins partiellement à travers le fond.

10. Appareil de cuisson selon l'une quelconque des revendications précédentes, **caractérisé en ce que**
le dispositif chauffant (10, 12) comporte au moins un chauffage électrique (12), un conducteur de chaleur et/ou un accumulateur de chaleur, de préférence respectivement en liaison active avec le dispositif de contrôle ou de régulation.

11. Appareil de cuisson selon l'une quelconque des revendications précédentes, **caractérisé par**
un dispositif de production de vapeur, un dispositif de pulvérisation d'eau (7, 8, 9), un dispositif d'apport d'humidité et/ou un dispositif d'évacuation d'humidité, de préférence respectivement en liaison active avec le dispositif de contrôle ou de régulation (13).

12. Appareil de cuisson selon l'une quelconque des revendications précédentes, **caractérisé par**
un dispositif d'affichage et/ou un dispositif de commande, respectivement en liaison active avec le dispositif de contrôle ou de régulation.

13. Procédé pour soumettre un produit à cuire à de la pression et à des micro-ondes dans un appareil de cuisson selon l'une quelconque des revendications précédentes, de préférence à de la pression et à des micro-ondes et à une chaleur de contact et/ou à de l'air chaud et/ou à de la vapeur, pendant une étape de cuisson, en particulier pendant une étape de cuisson par ébullition.
